# EUROPÄISCHE PATENTSCHRIFT

(11) **EP 2 325 107 B1**
(45) Veröffentlichungstag und Bekanntmachung des Hinweises auf die Patenterteilung: **11.12.2013**
(21) Anmeldenummer: 10175777.1
(22) Anmeldetag: 08.09.2010
(51) Int. Cl.: B65D 85/00

(54) **Verpackung für Fußboden- oder Deckenbelag**
Packaging for floor or ceiling lining
Emballage pour revêtement de sol ou de plafond

(30) Priorität: 18.11.2009 DE 202009015737 U
(43) Veröffentlichungstag der Anmeldung: 25.05.2011
(73) Patentinhaber: Fritz Egger GmbH & Co. OG, 3105 Unterradlberg (AT)
(72) Erfinder: Aufegger, Markus, 23966 Wismar (DE); Herrmann, Eberhard, 23970 Wismar (DE); Macala, Erich, 23970 Wismar (DE); Wolf, Ansgar, 59602 Rüthen (DE); Rehker, Stephan, 37671 Höxter (DE); Dietz, Thorsten, 59929 Brilon (DE)
(74) Vertreter: Cohausz & Florack

(56) Entgegenhaltungen:
- DE-A1- 19 822 339
- DE-A1-102006 020 619
- DE-U1-202005 020 657
- DE-U1-202008 015 683
- DE-U1-202009 007 698

## Beschreibung

Die Erfindung betrifft eine Paneelverpackung für Fußboden-oder Deckenbelag, insbesondere Laminatfußbodenpaneele, bestehend aus einem Paket, wobei in dem Paket Paneele verpackt sind.

Die Verlegung von Fußboden- oder Deckenbelägen ist aufgrund neuer Verlegetechniken, insbesondere durch sogenannten Klick-Verbindungselemente an den einzelnen Paneelen, immer einfacher geworden, so dass derartige Beläge auch von Verbrauchern ohne spezielle fachmännischen Vorkenntnisse sauber verlegbar sind.

Diese vom Verbraucher zu verlegenden Paneele werden üblicherweise in vorkonfektionierten Paneelverpackungen verkauft, in denen jeweils eine bestimmte Anzahl Paneelen verpackt ist. Um dem Verbraucher den Erwerb und den Umgang mit den Paneelen zu erleichtern, sind aus dem Stand der Technik der DE 10 2006 020 619 A1 Paneelverpackungen mit einem Indikator bekannt, mit welchem der Verbraucher beispielsweise die erforderliche Konditionierungszeit der Paneele an das jeweilige Raumklima ablesen kann.

Dem Verbraucher stellt sich beim Erwerb von Paneelen jedoch das Problem, dass er neben den Paneelen noch weiteres Zubehör benötigt, um einen Fußboden- oder einen Deckenbelag sauber verarbeiten zu können. Aufgrund der Vielzahl verschiedener Paneelsysteme und -dekore sowie der Vielfalt an erhältlichem Zubehör, ist es für den Verbraucher sehr schwierig, das passende Zubehör in der richtigen Menge für die von ihm gewählten Paneele auszuwählen.

Der Erfindung liegt daher die Aufgabe zu Grunde, eine Paneelverpackung bzw. ein Paneelverpackungsset für Fußboden-oder Deckenbelag zur Verfügung zu stellen, mit welchem das Verlegen des Belags vereinfacht wird, wobei DE 20 2009 007 698 U1 eine Paneelverpackung gemäß Oberbegriff von Anspruch 1 offenbart.

Gemäss Anspruch 1 wird diese Aufgabe dadurch gelöst, dass in dem Paket zusätzlich an die verpackten Paneele angepasste Sockelleisten verpackt sind, welche verschiedene Gehrungsschnitte gemäss kennzeichnendem Teil von Anspruch 1 aufweisen.

Auf diese Weise wird erreicht, dass der Käufer einer Paneelverpackung nicht erst zu den Paneelen passende Sockelleisten suchen muss, sondern dass er durch den Kauf eines einzelnen Pakets die zur Verlegung notwendigen Sockelleisten und optional auch die zugehörigen Befestigungsmittel automatisch miterwirbt.

Unter Sockelleisten werden sowohl Fußleisten als auch Zierleisten, beispielsweise für Stuckdecken, verstanden. Als Befestigungsmittel für die Sockelleisten kommen beispielsweise Clips oder Schienen in Frage.

In einer bevorzugten Ausführungsform der erfindungsgemäßen Paneelverpackung beträgt das Verhältnis der Gesamtlänge der verpackten Sockelleisten zur Gesamtfläche der verpackten Paneele zwischen 0,5 und 3 m/m², insbesondere zwischen 0,5 und 2 m/m², vorzugsweise zwischen 0,65 und 1,3 m/m².

Bei der Verlegung eines Raumes mit einem Fußboden- oder Deckenbelag ergibt sich der Bedarf an Paneelen aus der Grundfläche des Raumes. Der Bedarf an Sockelleisten errechnet sich jedoch im Wesentlichen durch den Umfang des Raumes. Bei einem rechteckigen Raum der Länge a und der Breite b ergibt sich damit für das Verhältnis λ der Gesamtlänge der benötigen Sockelleisten zur Gesamtfläche der benötigten Paneele der Wert $λ = \frac{2 ⁢ \left(a+b\right)}{a ⋅ b} = \frac{2}{\sqrt{F}} ⁢ \left(\sqrt{η}+\frac{1}{\sqrt{η}}\right) ,$
mit der Gesamtfläche F = *a·b* und dem Seitenverhältnis η=*a*/*b* des Raumes.

Demnach ist das Verhältnis λ sowohl vom Seitenverhältnis des Raumes als auch von seiner Gesamtfläche abhängig, so dass eine allgemeingültige Bestimmung des Verhältnisses λ nicht möglich erscheint. Es wurde jedoch erkannt, dass viele Wohnräume, in denen von Verbrauchern häufig selbst ein Boden-oder Deckenbelag verlegt wird, ein ähnliches Seitenverhältnis η bzw. eine begrenzte Zahl verschiedener Raumgrößen aufweisen. So beträgt das typische Seitenverhältnis η für Wohnräume zwischen 1,2 und 1,6. Typische Raumgrößen λ liegen beispielsweise zwischen 10 und 35 m². Es ist daher entgegen der bisherigen allgemeinen Auffassung in der Fachwelt möglich, das Verhältnis λ für einen mittleren Raumbedarf zu bestimmen. Die aus diesem Verhältnis berechnete Zahl der Sockelleisten für eine Paneelverpackung wird bevorzugt zur nächsten ganzen Zahl aufgerundet.

So ergeben sich für Raumgrößen von 10, 15, 25 und 35 m² beispielsweise Verhältnisse λ im Bereich von 1,26 bis 1,30 1/m, 1,03 bis 1,07 1/m, 0,81 bis 0,83 1/m bzw. 0,67 bis 0,70 1/m. Für eine Paneelverpackung mit zehn Paneelen der Größe von beispielsweise 1292 mm x 193 mm ergibt sich damit, dass für Raumgrößen von 35 und 25 m² zwei Sockelleisten und für 10 und 15 m² drei Sockelleisten zu verpacken sind, wobei für die Länge einer Sockelleiste die Paneellänge angenommen wird. In bevorzugter Weise können also für unterschiedliche Raumgrößen die Paneelverpackungen unterschiedlich konfektioniert werden.

Vorzugsweise ist dann auf den Paneelverpackungen von außen sichtbar ein Schriftzug mit der betreffenden mittleren Raumgröße bzw. dem Raumgrößenbereich aufgebracht. So ist es beispielsweise möglich, Paneelverpackungen für drei verschiedene typische Raumgrößen mit der entsprechenden Zahl an Sockelleisten vorzusehen, wobei die Raumgrößen bzw. die Bereiche der Raumgrößen auf der Paneelverpackung angegeben sind.

Eine gegenseitige Beschädigung der Paneele und der Sockelleisten lässt sich in einer weiteren Ausführungsform der Paneelverpackung dadurch verhindern, dass das Paket mindestens zwei, vorzugsweise durch Verpackungsmaterial getrennte Bereiche aufweist, wobei in dem ersten Bereich die Paneele angeordnet sind und in dem zweiten Bereich die Sockelleisten angeordnet sind. Auf diese Weise können die Paneele und die Sockelleisten beim Transport nicht aneinanderstoßen. Bevorzugt sind die Bereiche in ihrer Größe an die Paneele bzw. an die Sockelleisten angepasst, so dass diese bei einem Transport der Paneelverpackung an einer großen Bewegung gehindert und somit vor einer Beschädigung bewahrt werden.

In der erfindungsgemäßen Paneelverpackung weist ein Teil der Sockelleisten an ihren Enden parallele Gehrungsschnitte unter einem Winkel von 45° auf. Durch die Gehrungsschnitte wird erreicht, dass die Enden der Sockelleisten jeweils in einem schrägen Winkel aneinanderstoßen. Auf diese Weise kann ein unauffälligerer Stoß realisiert werden. Weiterhin ist die dadurch erzielte größere Stoßfläche günstig für eine optionale Verklebung der Sockelleisten.

Zur einfacheren Realisierung von Innen- und Außenecken sind in der erfindungsgemäßen Paneelverpackung zusätzliche, insbesondere kürzere Sockelleisten vorgesehen, welche an ihren zwei Enden zueinander senkrechte Gehrungsschnitte aufweisen. Die zusätzlichen Sockelleisten können beispielsweise eine Länge im Bereich zwischen 15 und 45 cm, vorzugsweise etwa 30 cm aufweisen.

In einer Ausführungsform der erfindungsgemäßen Paneelverpackung sind an den Enden der Sockelleisten zueinander korrespondierende Verbindungsmittel, insbesondere in Form einer Profilierung oder einer Nut mit separatem Verbindungselement, vorgesehen sind. Auf diese Weise wird ein sauberer Übergang zwischen den Enden der Sockelleiste gewährleistet. So kann durch eine Profilierung der Enden der Sockelleisten eine Zentrierung, zumindest in der Ebene des Belags erreicht werden. Weiterhin kann durch die Profilierung die Stoßoberfläche, beispielsweise für eine Verklebung, erhöht werden. Die Profilierung des einen Endes ist bevorzugt als Negativ der Profilierung des anderen Endes ausgebildet.

Alternativ können in den Enden der Sockelleisten Nuten eingefräst sein, wobei zur Verbindung zweier Sockelleisten ein passendes Verbindungselement in die nebeneinander liegenden Nuten der Sockelleisten eingebracht wird.

Die Profilierung bzw. die Nut ist bevorzugt nicht über die gesamte Höhe der Sockelleiste ausgedehnt, sondern grenzt bevorzugt nur an die Unterseite und/oder an die Rückseite der Sockelleiste. Auf diese Weise wird verhindert, dass die Profilierung bzw. die Nut oder das Verbindungselement von außen sichtbar sind.

Das Vorsehen von parallelen Gehrungsschnitten unter einem Winkel von 45° an den Enden der Sockelleisten und das Vorsehen zusätzlicher, insbesondere kürzerer Sockelleisten, welche an ihren zwei Enden zueinander senkrechte Gehrungsschnitte aufweisen, stellt den Kerngedanken der Erfindung dar. Die Vorteile ergeben sich aus der vorangehenden Beschreibung.

In einer Ausführungsform der erfindungsgemäßen Paneelverpackung ist in dem Paket, vorzugsweise in mindestens einem dritten getrennten Bereich, zusätzlich weiteres Paneelzubehör angeordnet. Unter Paneelzubehör werden dabei alle Arten von Zubehör verstanden, die zur Verlegung des Belags bzw. zu dessen Erhaltung erforderlich oder geeignet sind. Insbesondere können beispielsweise Verbindungsstücke für die Sockelleisten zur Verbindung einzelner Sockelleisten, Heizkörperrosetten, Bodenprofile für Türen und/oder Dehnungsfugenabdeckungen jeweils mit Befestigungsmitteln vorgesehen sein.

Das Verarbeiten von Fußboden- oder Deckenbelägen wird bei einer weiteren Ausführungsform der Paneelverpackung dadurch weiter vereinfacht, dass in dem Paket, vorzugsweise in einem von den Paneelen getrennten Bereich, zusätzliches flächiges Verlegematerial, insbesondere Paneelunterlagen, wie Trittschallunterlagen und/oder Dampfsperren, oder Klebe- bzw. Versiegelungsmassen verpackt sind. Als Dampfsperre kommt beispielsweise eine dünne, vorzugsweise etwa 0,2 mm dicke Polyethylen-Folie in Betracht.

Auf diese Weise wird erreicht, dass mit den Paneelen die zu diesen Paneelen passende flächigen Verlegematerialien bzw. Klebe- bzw. Versiegelungsmassen automatisch miterworben werden. Es wird dadurch verhindert, dass der Käufer Verlegematerialien bzw. Versiegelungsmassen kauft, welche sich nicht für den Einsatz mit den Paneelen in der Paneelverpackung eignen.

Die Gesamtfläche des flächigen Verlegematerials ist bevorzugt an die Gesamtfläche der verpackten Paneele angepasst. Auf diese Weise wird sichergestellt, dass mit den Paneelen gleich die richtige Menge an flächigem Verlegematerial erworben wird. Weiterhin können in dem Paket auch ein Messer zum Schneiden der Trittschallunterlage und/oder ein Klebeband zum Verbinden der Trittschallunterlage bzw. der Dampfsperre verpackt sein. Als Versiegelungsmassen kommen insbesondere Leim zur Verbindung der Paneele an schwierig zugängigen Stellen, Fugenversiegler für Stellen, an denen mit einer erhöhten Belastung durch Feuchte zu rechnen ist, und Silikon zum Abschluss an Türzargen in Frage.

In einer weiteren Ausführungsform der erfindungsgemäßen Paneelverpackung sind in dem Paket, vorzugsweise in einem von den Paneelen getrennten Bereich, Verlegehilfen, insbesondere Abstandhalter, Mess- und Markierwerkzeuge sowie elektronische Datenträger, verpackt. Die Abstandhalter dienen zur Einhaltung des erforderlichen Mindestabstands der Paneele zur Wand. Alternativ können auch Keile vorgesehen sein, mit denen das winklige Einhebeln von Paneelen vereinfacht werden kann. Als Mess- und Markierungswerkzeuge kommen insbesondere Winkelhaken, Schablonen zur Prüfung der Ebenheit des Untergrunds, Maßbänder, Anzeichenstifte, Messvorrichtungen für Verlegebedingungen, insbesondere zur Prüfung der Ebenheit des Untergrunds, zur Bestimmung der Feuchte des Untergrunds oder als Indikator zur Anzeige ausreichender Klimatisierung in Frage. Dadurch wird das Verlegen der Paneele weiter vereinfacht, da der Verbraucher zu den Paneelen passende Verlegehilfen und Werkzeuge, bevorzugt in ausreichender Zahl erwirbt.

Diese Werkzeuge können bevorzugt mit einem Logo oder einem Schriftzug, beispielsweise der die Paneelen herstellenden Firma und/oder der Paneelspezifikation, markiert werden. Auf diese Weise können die Werkzeuge aus verschiedenen Paneelverpackungen auseinandergehalten werden. Weiterhin wird eine zusätzliche Werbefläche geschaffen.

Als elektronische Datenträger kommen beispielsweise DVDs oder USB-Sticks in Frage, auf denen zum Beispiel Verlegevideos, Verlegetipps, Programme zur Planungshilfe von Räumen, beispielsweise zur Auswahl von Wandfarben und/oder Möbeldekoren, weitere Produktinformationen, Garantiebestimmungen und/oder Hinweise auf weitere Produkte wie Sägen, Laminatschneider, Heimwerkermagazine oder Reinigungsgeräte, vorzugsweise in verschiedenen Sprachen gespeichert sind. Auf diese Weise erhält der Verbraucher mit dem Erwerb der Paneele weitere Informationen, welche ihm beim Verlegen oder bei der Pflege der Paneele oder bei der sonstigen Einrichtung des Raumes von Nutzen sein können. Weiterhin kann auf diese Weise ein zielgruppenorientiertes Marketing betrieben werden.

Die Erhaltung eines verlegten Belags kann in einer weiteren Ausführungsform der erfindungsgemäßen Paneelverpackung dadurch vereinfacht werden, dass in dem Paket, vorzugsweise in einem von den Paneelen getrennten Bereich, Belag-Erhaltungsmittel, insbesondere Reinigungsmittel, Filzgleiter oder ein Reparaturset, verpackt sind. Die Filzgleiter können für Sessel oder sonstige Möbel zur Schonung des verlegten Belags vorgesehen sein. Das Reparaturset ist vorzugsweise an das entsprechende Dekor der Paneele angepasst. Auf diese Weise wird erreicht, dass der Verbraucher mit den Paneelen die zu diesen Paneelen passenden Mittel zur Erhaltung und zur Pflege des Belags automatisch miterwirbt.

In einer weiteren bevorzugten Ausführungsform der erfindungsgemäßen Paneelverpackung ist das Paneelzubehör mengenmäßig an die Gesamtfläche der verpackten Paneele und/oder an die Gesamtlänge der verpackten Sockelleisten angepasst. Die mengenmäßige Anpassung erfolgt bevorzugt anhand von Erfahrungswerten seitens des Herstellers der Paneele oder der Paneelverpackung. Auf diese Weise wird sichergestellt, dass der Verbraucher das zur Verlegung, zur Erhaltung und zur Pflege des Belags erforderliche Paneelzubehör in ausreichender Menge miterwirbt. Insbesondere muss der Verbraucher keine eigenen, komplizierten Bedarfsberechnungen anstellen, die ihn aufgrund seiner Unerfahrenheit häufig zum Kauf zu großer Mengen von Zubehörmaterial veranlassen. Auf diese Weise werden das Verlegen, die Erhaltung und die Pflege des Belags vereinfacht und die Gesamtkosten zur Verlegung des Belags werden reduziert.

Eine Anwendung des erfinderischen Gedankens wäre auch bei einem aus Paketen bestehende Verpackungssetdenkbar.

Weitere Merkmale und Vorteile der vorliegenden Erfindung werden in der Beschreibung verschiedener Ausführungsbeispiele näher erläutern, wobei auf die beigefügte Zeichnung Bezug genommen wird.

In der Zeichnung zeigen
- Fig. 1: ein erstes Ausführungsbeispiel einer erfindungsgemäßen Paneelverpackung,
- Fig. 2: ein zweites Ausführungsbeispiel einer erfindungsgemäßen Paneelverpackung,
- Fig. 3: ein Paneelverpackungsset,
- Fig. 4a-4c: verschiedene Sockelleisten für eine erfindungsgemäße Paneelverpackung,
- Fig. 5: eine Sockelleiste (Ausführungsbeispiel)
- Fig. 6a, 6b: weitere Sockelleisten (weitere Ausführungsbeispiele).

Fig. 1 zeigt ein erstes Ausführungsbeispiel einer erfindungsgemäßen Paneelverpackung in perspektivischer Ansicht als Ausbruch. Die Paneelverpackung 2 besteht aus einem Paket 4, welches beispielsweise aus Papier- oder Pappmaterial, aus einer Folie, insbesondere einer Kunststofffolie, oder aus einem Verbundwerkstoff, insbesondere einem Papier-Kunststoff-Verbundwerkstoff bestehen kann. Der Innenraum des Pakets 4 wird durch eine Wand 6 aus Verpackungsmaterial in einen ersten Bereich 8 und einen zweiten Bereich 10 geteilt. Die Wand 6 verläuft vorzugsweise in Längsrichtung des Pakets, so dass die Bereiche 8 und 10 gleich lang sind. In dem ersten Bereich 8 sind Paneele 12 für Fußboden- oder Deckenbelag angeordnet. In dem zweiten Bereich 10 sind zu den Paneelen passende Sockelleisten 14 sowie Befestigungsmittel (nicht gezeigt) für die Sockelleisten 14 angeordnet.

Fig. 2 zeigt ein zweites Ausführungsbeispiel einer erfindungsgemäßen Paneelverpackung in perspektivischer Ansicht als Ausbruch. Die Paneelverpackung 22 besteht aus einem Paket 24, welches ebenfalls beispielsweise aus Papier-oder Pappmaterial, aus einer Folie, insbesondere einer Kunststofffolie, oder aus einem Verbundwerkstoff, insbesondere einem Papier-Kunststoff-Verbundwerkstoff bestehen kann. Der Innenraum des Pakets 24 wird durch zwei Wände 26, 28 aus Verpackungsmaterial in einen ersten Bereich 30, einen zweiten Bereich 32 und einen dritten Bereich 34 geteilt. In dem ersten Bereich 30 sind Paneele 36 und in dem zweiten Bereich 32 sind dazu passende Sockelleisten 38 sowie Befestigungsmittel (nicht gezeigt) für die Sockelleisten 14 angeordnet. In dem dritten Bereich ist zu den Paneelen 32 bzw. zu den Sockelleisten 38 passendes, weiteres

Paneelzubehör 40 angeordnet. Als weiteres Paneelzubehör 40 kommen beispielsweise flächiges Verlegematerial, insbesondere Paneelunterlagen, wie Trittschallunterlagen und/oder Dampfsperren, oder Klebe- bzw. Versiegelungsmassen in Frage. Denkbar sind weiterhin Verlegehilfen, insbesondere Abstandhalter, Mess- und Markierwerkzeuge sowie elektronische Datenträger, oder Belag-Erhaltungsmittel, insbesondere Reinigungsmittel, Filzgleiter oder ein Reparaturset.

Die Gesamtlänge der in den Paneelverpackungen 2 und 22 verpackten Sockelleisten ist bevorzugt an die Gesamtfläche der jeweils verpackten Paneele angepasst. Die Anpassung erfolgt bevorzugt für den Bedarf eines durchschnittlichen Wohnraums. In nachfolgender Tabelle sind beispielhaft die Zahl der Sockelleisten für verschiedene Paneelverpackungen und die zugehörigen Raumgrößen aufgeführt. Die Paneelgröße ist dabei in mm² und die Raumfläche F in m² angegeben.

| **Raumgröße F** | **SeitenVerhältnis** | **Paneel-Größe** | **Paneele/Verpackung** | **Sockelleisten/Verpackung** |
|---|---|---|---|---|
| | **η** | | | |
| 15 | 1,2 | 1292 x 193 | 10 | 3 |
| 15 | 1,4 | 1292 x 134 | 8 | 2 |
| 15 | 1,6 | 637 x 330 | 6 | 3 |
| 25 | 1,2 | 1292 x 193 | 10 | 2 |
| 25 | 1,4 | 1292 x 326 | 6 | 2 |
| 25 | 1,6 | 637 x 330 | 6 | 2 |
| 35 | 1,2 | 1292 x 134 | 8 | 1 |
| 35 | 1,4 | 1292 x 326 | 6 | 2 |
| 35 | 1,6 | 1292 x 193 | 6 | 2 |

Die Zahl der Sockelleisten bzw. deren Gesamtlänge kann demnach bei gegebener Paneelgröße und gegebener Zahl an Paneelen pro Paneelverpackung für eine der typischen Raumgrößen berechnet werden. Eine Differenzierung nach dem Seitenverhältnis η ist hingegen aufgrund der ähnlichen Werte für typische Wohnräume in der Regel nicht erforderlich. Auf diese Weise kann die Zahl verschiedener Paneelverpackungen gering gehalten werden.

In Fig. 3 ist ein Beispiel eines Paneelverpackungssets in perspektivischer Ansicht gezeigt. Das Paneelverpackungsset 62 weist ein erstes Paket 64 auf, in welchem Paneele für Fußboden- oder Deckenbelag verpackt sind. Weiterhin ist ein zweites Paket 66 vorgesehen, in welchem an die im ersten Paket 64 verpackten Paneele angepasste Sockelleisten verpackt sind. Weiterhin kann beispielsweise noch ein drittes Paket 68 vorgesehen sein, in welchem an die im ersten Paket 64 verpackten Paneele bzw. an die im zweiten Paket 66 verpackten Sockelleisten angepasstes weiteres Paneelzubehör verpackt ist. In dem zweiten Paket 66 oder in dem dritten Paket 68 sind zudem Befestigungsmittel für die Sockelleisten verpackt. Die Gesamtlänge bzw. die Zahl der im zweiten Paket 66 verpackten Sockelleisten ist bevorzugt an die Gesamtfläche der im ersten Paket 64 verpackten Paneele angepasst. Weiterhin ist das im dritten Paket 68 verpackte Zubehör mengenmäßig an die Gesamtfläche der verpackten Paneele und/oder an die Gesamtlänge der verpackten Sockelleisten angepasst. Die Pakete 64, 66, 68 des Paneelverpackungssets 62 können bevorzugt mit einem Befestigungsmittel, vorzugsweise einem Band 70 miteinander verbunden werden, so dass die Zusammengehörigkeit der Pakete 64, 66, 68 sofort erkennbar ist.

In den Figs. 4a bis 4c sind verschiedene Sockelleisten für eine erfindungsgemäße Paneelverpackung in Draufsicht dargestellt. Fig. 4a zeigt eine Sockelleiste 80 mit einer gekrümmten Vorderseite 82 und einer geraden Rückseite 84, wobei die Rückseite 84 beim Verlegen der Sockelleiste an der Wand angeordnet wird. Die Sockelleiste weist weiterhin eine schmale, gerade Oberseite 86 auf. Die Enden 88, 90 der Sockelleiste 80 sind weisen zueinander im Wesentlichen parallele Gehrungsschnitte auf, welche mit der Richtung der Längserstreckung der Sockelleiste einen Winkel von 45° einschließen. Fig. 4b und 4c zeigen weitere Sockelleisten 94, 96, welche insbesondere kürzer als die Sockelleiste 80 ausgebildet sind. Die Enden 98, 100 der Sockelleiste 94 weisen Gehrungsschnitte auf, welche zueinander einen Winkel von im Wesentlichen 90° einnehmen. Die Gehrungsschnitte schließen dabei mit der Rückseite 102 der Sockelleiste 94 einen Winkel ein, der kleiner als 90° ist. Die Enden 104, 106 der Sockelleiste 96 weisen ebenfalls zueinander im Wesentlichen senkrechte Gehrungsschnitte auf, wobei die Gehrungsschnitte mit der Rückseite 108 der Sockelleiste 96 jedoch einen Winkel von mehr als 90° einschließen.

In der erfindungsgemäßen Paneelverpackung können nun die in Fig. 4a und optional auch beide der in den Fig. 4b und 4c dargestellten Sockelleisten verpackt sein. Bei der Aneinanderreihung zweier in Fig. 4a gezeigten Sockelleisten wird ein unauffälligerer Stoß erreicht. Wird eine in Fig. 4b dargestellte Sockelleiste zwischen zwei in Fig. 4a dargestellten Sockelleisten angeordnet, kann auf einfache Weise eine Innenkante realisiert werden. Analog kann mit einer in Fig. 4c dargestellten Sockelleiste eine Außenkante realisiert werden.

Fig. 5 zeigt nun eine Variante einer Sockelleiste in perspektivischer Darstellung. Die Sockelleiste 114 weist eine gekrümmte Vorderseite 116 und eine gerade Rückseite 118 auf. Die Enden 120 und 122 der Sockelleiste 114 sind entsprechend mit Gehrungsschnitten versehen. Weiterhin sind in die Enden 120, 122 Vertiefungen 124, 126 eingefräst, welche optional Öffnungen 128, 130 zur Rückseite 118 aufweisen. Zur Verbindung zweier Sockelleisten kann nun ein separates Verbindungselement 132 in zwei aneinandergrenzende Vertiefungen 124, 126 eingesteckt werden. Auf diese Weise wird die Verbindung zweier Sockelleisten fixiert und zumindest senkrecht zur Belagebene zentriert. Das Verbindungselement 132 kann gleichzeitig auch zur Befestigung an der Wand, insbesondere als Clip ausgebildet sein. In diesem Fall kann das Befestigungsmittel des Verbindungselements 132 zur Befestigung an der Wand im Bereich der Öffnungen 128, 130 angeordnet sein. In dem Ausführungsbeispiel der erfindungsgemäßen Paneelverpackung sind bevorzugt sowohl Sockelleisten 114 als auch Verbindungselemente 132 verpackt.

Fig. 6a und 6b zeigen verschiedene Sockelleisten (weitere Ausführungsbeispiele) in Unteransicht. Die in Fig. 6a gezeigten Sockelleisten 140, 142 weisen an ihren Enden 144, 146 Gehrungsschnitte auf. Die Enden 144, 146 sind zusätzlich mit zueinander korrespondierenden Profilierungen versehen. Auf diese Weise wird ein sauberer Übergang zwischen den Sockelleisten 140 und 142 gewährleistet bzw. eine Zentrierung in der Belagebene geschaffen. Weiterhin wird auch die Stoßfläche der beiden Sockelleisten 140, 142 für eine Verklebung erhöht. In Fig. 6b sind zwei weitere Sockelleisten 150, 152 dargestellt, welche an ihren Enden 154, 156 ebenfalls Gehrungsschnitte aufweisen. Die Enden 154, 156 weisen zudem Nuten 158, 160 auf, in denen ein separates Verbindungselement 162 angeordnet ist. In Fig. 6b sind die Nuten 158, 160 bevorzugt hinterschnitten und das Verbindungselement Schwalbenschwanz-förmig ausgebildet.

## Patentansprüche

1. Paneelverpackung für einen Fußboden- oder Deckenbelag, insbesondere Laminatfußbodenpaneele, bestehend aus einem Paket (4, 24),
- wobei in dem Paket (4, 24) Paneele (12, 36) verpackt sind,
- wobei in dem Paket (4, 24) zusätzlich an die verpackten Paneele (12, 36) angepasste Sockelleisten (14, 38) sowie Befestigungsmittel für die Sockelleisten (14, 38) verpackt sind,
**dadurch gekennzeichnet,**
- **dass** die Sockelleisten (14,38) an ihren Enden parallele Gehrungsschnitte unter einem Winkel von 45° aufweisen und
- **dass** zusätzliche Sockelleisten vorgesehen sind, welche an ihren zwei Enden zueinander senkrechte Gehrungsschnitte aufweisen.

2. Paneelverpackung nach Anspruch 1,
**dadurch gekennzeichnet,**
**dass** das Verhältnis der Gesamtlänge der verpackten Sockelleisten (14, 38) zur Gesamtfläche der verpackten Paneele (12, 36) zwischen 0,5 und 3 m/m², insbesondere zwischen 0,5 und 2 m/m², vorzugsweise zwischen 0,65 und 1,3 m/m² beträgt.

3. Paneelverpackung nach Anspruch 1 oder 2,
**dadurch gekennzeichnet,**
**dass** das Paket (4, 24) mindestens zwei, vorzugsweise durch Verpackungsmaterial getrennte Bereiche (8, 10, 30, 32) aufweist, wobei in dem ersten Bereich die Paneele (12, 36) angeordnet sind und in dem zweiten Bereich die Sockelleisten (14, 38) angeordnet sind.

4. Paneelverpackung nach einem der Ansprüche 1 bis 3,
**dadurch gekennzeichnet,**
**dass** die zusätzlichen Sockelleisten kürzer als die an die Paneele angepassten Sockelleisten (14, 38) sind.

5. Paneelverpackung nach einem der Ansprüche 1 bis 4,
**dadurch gekennzeichnet,**
**dass** an den Enden der Sockelleisten zueinander korrespondierende Verbindungsmittel, insbesondere in Form einer Profilierung oder einer Nut mit separatem Verbindungselement, vorgesehen sind.

6. Paneelverpackung nach einem der Ansprüche 1 bis 5,
**dadurch gekennzeichnet,**
**dass** in dem Paket (4, 24), vorzugsweise in mindestens einem dritten getrennten Bereich (34), zusätzlich weiteres Paneelzubehär (40) angeordnet ist.

7. Paneelverpackung nach Anspruch 6,
**dadurch gekennzeichnet,**
**dass** in dem Paket (4, 24), vorzugsweise in einem von den Paneelen (12, 36) getrennten Bereich (10, 32, 34), zusätzliches flächiges Verlegematerial, insbesondere Paneelunterlagen, wie Trittschallunterlagen und/oder Dampfsperren, oder Klebe- bzw. Versiegelungsmassen verpackt sind.

8. Paneelverpackung nach Anspruch 6 oder 7,
**dadurch gekennzeichnet,**
**dass** in dem Paket (4, 24), vorzugsweise in einem von den Paneelen (12, 36) getrennten Bereich (10, 32, 34), Verlegehilfen, insbesondere Abstandhalter, Mess- und Markierwerkzeuge sowie elektronische Datenträger, verpackt sind.

9. Paneelverpackung nach einem der Ansprüche 6 bis 8,
**dadurch gekennzeichnet,**
**dass** in dem Paket (4, 24), vorzugsweise in einem von den Paneelen (12, 36) getrennten Bereich (10, 32, 34), Belag-Erhaltungsmittel, insbesondere Reinigungsmittel, Filzgleiter oder ein Reparaturset, verpackt sind.

10. Paneelverpackung nach einem der Ansprüche 6 bis 9,
**dadurch gekennzeichnet,**
**dass** das Paneelzubehör (40) mengenmäßig an die Gesamtfläche der verpackten Paneele (12, 36) und/oder an die Gesamtlänge der verpackten Sockelleisten (14, 38) angepasst ist.

## Claims

1. A panel packaging for a floor or ceiling surface, in particular laminate floor panels, consisting of a packet (4, 24), wherein
- panels (12, 36) are packed in the packet (4, 24),
- wherein in the packet (4, 24), in addition to the packed panels (12, 36) are packed matched skirting boards (14, 38) and means of attachment for the skirting boards (14, 38), **characterised in that**
- at their ends the skirting boards (14, 38) have parallel mitre cuts at an angle of 45°, and
- additional skirting boards are provided, which at their two ends have mitre cuts that are at right angles to one another.

2. The panel packaging in accordance with Claim 1, **characterised in that**
the ratio of the total length of the packaged skirting boards (14, 38) to the total surface area of the packed panels (12, 36) is between 0,5 and 3 m/m², in particular between 0,5 und 2 m/m², preferentially between 0,65 und 1,3 m/m².

3. The panel packaging in accordance with Claim 1 or 2, **characterised in that**
the packet (4, 24) has at least two separated regions (8, 10, 30, 32), preferentially separated by means of packaging material, wherein the panels (12, 36) are arranged in the first region, and the skirting boards (14, 38) are arranged in the second region.

4. The panel packaging in accordance with one of Claims 1 to 3,
**characterised in that**
the additional skirting boards are shorter than the skirting boards (14, 38) matched to the panels.

5. The panel packaging in accordance with one of Claims 1 to 4,
**characterised in that**
at the ends of the skirting boards means of connection corresponding to one another are provided, in particular in the form of a profile or a groove with a separate connecting element.

6. The panel packaging in accordance with one of Claims 1 to 5,
**characterised in that**
in the packet (4, 24), preferentially in at least a third separated region (34), additional further panel accessories (40) are arranged.

7. The panel packaging in accordance with Claim 6, **characterised in that**
in the packet (4, 24), preferentially in a region (10, 32, 34) separated from the panels (12, 36), additional planar installation materials are packed, in particular panel underlays, such as footfall noise underlays and/or moisture barriers, or adhesives or sealants.

8. The panel packaging in accordance with Claim 6 or 7, **characterised in that**
in the packet (4, 24), preferentially in a region (10, 32, 34) separated from the panels (12, 36), installation aids are packed, in particular spacers, measurement and marking tools, and electronic data media.

9. The panel packaging in accordance with one of Claims 6 to 8,
**characterised in that**
in the packet (4, 24), preferentially in a region (10, 32, 34) separated from the panels (12, 36), means for surface maintenance are packed, in particular cleaning agents, felt glide pads, or a repair set.

10. The panel packaging in accordance with one of Claims 6 to 9,
**characterised in that**
the panel accessories (40) are matched in terms of quantity to the total surface area of the packed panels (12, 36), and/or to the total length of the packed skirting boards (14, 38).

## Revendications

1. Emballage de panneaux pour un revêtement de plancher ou de plafond, en particulier des panneaux de sol laminés, constitué d'un paquet (4, 24),
- dans lequel des panneaux (12, 36) sont emballés dans le paquet (4, 24),
- dans lequel en plus des plinthes (14, 38) adaptées aux panneaux emballés (12, 36) ainsi que des moyens de fixation pour les plinthes (14, 38) sont emballés dans le paquet (4, 24), **caractérisé en ce que**
- à leurs extrémités, les plinthes (14, 38) comportent des coupes en biais parallèles formant un angle de 45°, et
- il est prévu des plinthes supplémentaires comportant des coupes en biais perpendiculaires les unes aux autres, à leurs deux extrémités.

2. Emballage de panneaux selon la revendication 1, **caractérisé en ce que**
le rapport entre la longueur totale des plinthes emballées (14, 38) et la surface totale des panneaux emballés (12, 36) est compris entre 0,5 et 3 m/m², en particulier entre 0,5 et 2 m/m², de préférence entre 0,65 et 1,3 m/m²_{.}

3. Emballage de panneaux selon la revendication 1 ou 2, **caractérisé en ce que**
le paquet (4, 24) comporte au moins deux zones separées (8, 10, 30, 32), de préférence séparées par du matériau d'emballage, dans lequel les panneaux (12, 36) sont agencés dans la première zone et les plinthes (14, 38) sont agencées dans la deuxième zone.

4. Emballage de panneaux selon l'une des revendications 1 à 3,
**caractérisé en ce que**
les plinthes supplémentaires sont plus courtes que les plinthes (14, 38) adaptées aux panneaux.

5. Emballage de panneaux selon l'une des revendications 1 à 4,
**caractérisé en ce que**
aux extrémités des plinthes, il est prévu des moyens de liaison correspondant les uns avec les autres, en particulier sous la forme d'un profilage ou d'une rainure avec un élément de liaison séparé.

6. Emballage de panneaux selon l'une des revendications 1 à 5,
**caractérisé en ce que**
d'autres accessoires de panneau (40) sont en outre disposés dans le paquet (4, 24), de préférence dans au moins une troisième zone séparée (34).

7. Emballage de panneaux selon la revendication 6, **caractérisé en ce que**
dans le paquet (4, 24), de préférence dans une zone (10, 32, 34) séparée des panneaux (12, 36), sont en outre emballés un matériau de pose en feuille, en particulier des sous-couches de panneau, telles que des sous-couches acoustiques et/ou des barrières anti-vapeur, ou des masses de scellage ou adhésives.

8. Emballage de panneaux selon la revendication 6 ou 7, **caractérisé en ce que**
des accessoires de pose, en particulier des espaceurs, des outils de mesure et de marquage, ainsi que des supports de données électroniques, sont emballés dans le paquet (4, 24), de préférence dans une zone (10, 32, 34) séparée des panneaux (12, 36).

9. Emballage de panneaux selon l'une des revendications 6 à 8,
**caractérisé en ce que**
des moyens de protection de revêtement, en particulier des agents de nettoyage, des patins de feutre ou un kit de réparation, sont emballés dans le paquet (4, 24), de préférence dans une zone (10, 32, 34) séparée des panneaux (12, 36).

10. Emballage de panneaux selon l'une des revendications 6 à 9,
**caractérisé en ce que**
les accessoires de panneau (40) sont adaptés en quantités à la surface totale des panneaux emballés (12, 36) et/ou à la longueur totale des plinthes emballées (14, 38).
